# EUROPÄISCHE PATENTANMELDUNG

(11) **EP 0 128 280 A1**
(43) Veröffentlichungstag der Anmeldung: **19.12.1984**
(21) Anmeldenummer: 84103463.0
(22) Anmeldetag: 29.03.1984
(51) Int. Cl.: B22D 11/16, B22D 18/04, B22D 27/00, F27D 21/00, G05D 9/12, B22D 39/06

(54) **Niederdruckgiessverfahren und Vorrichtung zu seiner Durchführung**

(30) Priorität: 13.05.1983 DE 3317474
(71) Anmelder: RUSS-Elektroofen Produktions- Gesellschaft mbH & Co. KG, D-5000 Köln 51 (DE)
(72) Erfinder: Josupeit, Theo, D-5067 Kürten-Eichhof (DE); Erquicia, Juan, D-5000 Köln 1 (DE)
(74) Vertreter: Huss, Carl-Hans, Dipl.-Ing.

(57) **Zusammenfassung**

Bei einem Niederdruckgießverfahren, bei dem der Guß durch Druckerhöhung in der Chargierkammer des Ofens (2) erfolgt, wird in der Metallauslaufkammer (3) die Höhe des Badspiegels von einer Sonde (5) gemessen, deren elektrische Signale einem elektronischen Rechner (9) zugeleitet werden, in dem auch der Gießdruckverlauf gespeichert ist und der beim Absinken des Badspiegels unter einen Sollwert den Gasdruck in der Chargierkammer erhöht, bis die Rückmeldung der Sonde das Erreichen des vorgegebenen Badspiegels anzeigt, wobei der hierfür jeweils erforderliche Druck als Ausgangsdruck im Rechner gespeichert und die programmierte Druckerhöhung für den Guß im Rechner zu diesem Ausgangsdruck addiert wird, während die Einleitung des Gießvorgangs und die Gießdauer von einer mit dem Rechner verbundenen Elektroniksteuerung (7) aus erfolgt.

## Beschreibung

Die Erfindung betrifft ein Niederdruckgießverfahren, bei dem der Guß durch Druckerhöhung in der Chargierkammer des Ofens erfolgt.

Bei einem solchen Ofen ist es bekannt, den Druck über einen Signalgeber und einen Volumenverstärker direkt dem Ofen zuzuführen. Der Signalumformer bekommt nach jedem Abguß einen fest vorgeschriebenen Wert zur Druckerhöhung, so daß bei abnehmender Metallmenge im Ofen mit einem immer höheren Druck gearbeitet wird. Beim Start des Gießzyklus läuft ein Zähler an, der nach einer festgelegten Zahl von Abgüssen den Ofen zum Nachfüllen drucklos macht. Ist bei Gußbeginn der Ofen nicht vorschriftsmäßig gefüllt, dann stimmt die Abgußzahl nicht mehr, bzw. die vorgegebene Druckerhöhung reicht nicht aus, um die Kokillen vorschriftsmäßig zu füllen. Ist der Ofen dagegen etwas zu hoch gefüllt, dann kann es passieren, daß Metall aus dem Ofen herausspritzt.

Der Erfindung liegt die Aufgabe zugrunde, diese Nachteile zu vermeiden und unabhängig vom Füllungsgrad im Ofen hinsichtlich des Badspiegels in der Metallauslaufkammer immer die gleiche Ausgangssituation zu haben, d.h. den Badspiegel zwischen den Gießvorgängen auf eine bestimmte Höhe zu bringen. Darüberhinaus strebt die Erfindung an, die Fließgeschwindigkeit des Metalles während des Gusses sehr genau zu steuern, um möglichst geringe Badbewegungen sowohl im Ofen als auch in der Metallauslaufkammer zu erzeugen, wodurch die . Schlackenbildung stark verringert werden kann.

Zur Lösung dieser Aufgabe sieht die Erfindung vor, daß in der Metallauslaufkammer des Ofens die Höhe des Badspiegels von einer Sonde gemessen wird, deren elektrische Signale einem elektronischen Rechner zugeleitet werden, in dem auch der Gießdruckverlauf gespeichert ist und der bei Absinken des Badspiegels unter einen Sollwert den Druck in der Chargierkammer erhöht, bis die Rückmeldung der Sonde das Erreichen des vorgegebenen Badspiegels anzeigt, wobei der hierfür jeweils erforderliche Druck als Ausgangsdruck im Rechner gespeichert und die programmierte Druckerhöhung für den Guß im Rechner zu diesem Ausgangsdruck addiert wird, während die Einleitung des Gießvorgangs und die Gießdauer von einer mit dem Rechner verbundenen Elektroniksteuerung aus erfolgt.

Die Erfindung ist nachfolgend unter Bezugnahme auf die schematische Zeichnung näher erläutert, wobei elektrische Leitungen gestrichelt, pneumatische Steuer- und Regelleitungen strichpunktiert und pneumatische Arbeitsdruckleitungen voll ausgezogen dargestellt sind.

In der Zeichnung ist bei 1 der Ofen angedeutet, der eine Chargierkammer 2 und eine Metallauslaufkammer 3, die als Steigrohr ausgebildet sein kann, aufweist und von einem Deckel 4 verschlossen ist.

In der Metallauslaufkammer 3 ist eine Sonde 5 vorgesehen mit zwei Schaltpunkten S1 und S2, wobei der untere Schaltpunkt S1 der Arbeitsschaltpunkt ist, während der obere Schaltpunkt S2 als Sicherheitsschaltpunkt dient.

Von der Sonde 5 führt eine elektrische Leitung 6 zu einer Elektroniksteuerung 7, die wiederum über eine elektrische Leitung 8 mit einem elektronischen Rechner 9 verbunden ist.

Das den Überdruck im Ofen, der sowohl für die Höhe des Badspiegels in der Metallauslaufkammer 3 als auch für den Guß selbst erforderlich ist, erzeugende Druckgas, beispielsweise ein innertes Schutzgas, wird von einer nicht dargestellten Quelle kommend über eine Pneumatikleitung 10 einem Druckregler 11 zugeführt und mit dem durch den Regler 11 gesteuerten Druck der Chargierkammer 2 über eine pneumatische Arbeitsdruckleitung 12 zugeführt. Eine pneumatische Steuerleitung 13 führt von der Chargierkammer 2 zurück in den Druckregler 11 und dient d.er Rückmeldung des Istdruckes in der Chargierkammer 2.

Zwei voneinander unabhängige Druckmeßumformer 14 und 15 sind über pneumatische Meßleitungen 16 und 17 mit der Leitung 12 verbunden und geben den in dieser Leitung, also auch in der Chargierkammer 2, herrschenden Druck als analoge Signale über elektrische Leitungen 18 und 19 an den Rechner 9 weiter, wo sie zunächst miteinander verglichen werden, wobei nur das höhere weiterverarbeitet wird. Überschreitet dabei der Meßwertunterschied einen bestimmten Betrag, wird eine Störung des entsprechenden Druckmeßumformers angezeigt.

Der weiterverarbeitete höhere Wert wird im Rechner mit dem Sollwert verglichen, der sich aus den Signalen der Sonde 5 und gegebenenfalls der im. Rechner gespeicherten Gießdruckerhöhung ergibt, wobei erforderliche Druckänderungen über eine elektrische Leitung 20 einem Signalumformer 21 zugeführt werden, der von der Pneumatikleitung 10 aus über eine Pneumatikleitung 22 gespeist wird und das elektrische Signal in ein pneumatisches umformt, das über eine pneumatische Steuerleitung 23 dem Druckregler 11 zugeführt wird und eine entsprechende Änderung des Druckes in der Zeitung 12 und somit der Chargierkammer 2 bewirkt.

Die Verfahrensweise ist dabei folgende: Wenn bei zunächst drucklosem Ofen 1 der dabei in der Chargierkammer 2 und der Metallauslaufkammer 3 gleich hohe Badspiegel unterhalb des Schaltpunktes S1 der Sonde 5 liegt, wird über die Elektroniksteuerung 7 dem Rechner 9 das Signal "Druckaufbau" gegeben, wobei im Rechner die Druckaufbaukurve vorprogrammiert ist. Der dieser Kurve entsprechende Solldruck wird als analoges elektrisches Signal über die Leitung 20 dem Signalumformer zugeleitet, in dem es in ein pneumatisches Signal umgeformt und über die pneumatische Steuerleitung 23 an den Druckregler 11 weitergeleitet wird. Dadurch steht dem Druckregler ständig ein Sollwert zur Verfügung, der mit dem Istdruck im Ofen, der dem Druckregler über die pneumatische Steuerleitung 13 zugeführt wird, verglichen und über die pneumatische Arbeitsdruckleitung 12 so lange korrigiert wird, bis Soll- und Istdruck übereinstimmen.

Der vom Druckregler in der Leitung 12 und in der Chargierkammer 2 gesteuerte Druck wird ständig durch die Druckmeßumformer 14 und 15 überwacht. und als elektrisches Signal über die Leitungen 18 und 19 in den Rechner 9 eingegeben und dort mit dem programmierten Solldruck verglichen. Überschreitet die Differenz dabei einen bestimmten Wert oder folgt der Istdruck nicht auf eine Solldruckänderung, wird die gesamte Anlage drucklos gemacht.

Der gleiche Vorgang erfolgt, wenn während des Druckaufbaus nur der Sicherheitsschaltpunkt S2, nicht aber der Arbeitsschaltpunkt S1 anspricht. Auch in diesem Falle wird ein Störsignal ausgelöst und die Anlage drucklos gemacht.

Der Druckaufbau in der Chargierkammer 2 wird so lange fortgesetzt, bis der untere Schaltpunkt S1 der Sonde 5 überschritten wird, worauf über die Elektroniksteuerung 7 das Druckaufbausignal im Rechner 9 gelöscht wird. Der nunmehr in der Chargierkammer 2 herrschende Druck wird im Rechner als Istdruck gespeichert und steht konstant am Ausgang des Rechners als Solldruck an, worauf der Ofen gießdruckbereit ist. Gleichzeitig wird dieser Druck über die pneumatische Steuerleitung 13 im Druckregler konstant gehalten.

Der Gießvorgang wird über die Elektroniksteuerung 7 eingeleitet. Bei seinem Beginn steht die Chargierkammer des Ofens unter dem vorerwähnten für die Erhaltung des Badspiegels oberhalb des Schaltpunktes S1 erforderlichen Wert und dieser bildet den Ausgangswert für die Berechnung des Gießdruckes in Abhängigkeit von der im Rechner gespeicherten Gießdruckerhöhungskurve, wobei die Druckerhöhung in der für den Druckaufbau beschriebenen Weise über die elektrische Zeitung 12, den Signal-. umformer 21 und die pneumatische Steuerleitung 23 an den Druckregler 11 weitergegeben wird. Die für den Gießformvorgang erforderliche vom im Rechner gespeicherten Gießdruckverlauf abhängige Gießzeit wird von der Elektroniksteuerung 7 überwacht, die nach Beendigung des Gießvorganges über den Rechner 9 den Signalumformer 21 und den Regler 11 den Druck abbaut bis der Schaltpunkt S1 unterschritten wird. Danach erfolgt erneut ein Druckaufbau bis zum Erreichen des für die Gießbereitschaft erforderlichen immer gleich hohen Badspiegels in der Metallauslaufkammer 3.

Vorzugsweise ist der Rechner dabei so programmiert, daß sowohl beim Druckaufbau als auch beim Gießen der Druck langsam gesteigert und auch langsam wieder abgebaut wird, um sowohl in der Chargierkammer als auch vor allem in der Metallauslaufkammer nur eine geringe Metallbewegung hervorzurufen und dadurch die Schlackenbildung stark zu verringern.

Der für die Wiederherstellung des Badspiegels in der Metallauslaufkammer 3 erforderliche Druck in der Chargierkammer 2 ist nach dem Guß höher als vorher, wird erneut im Rechner gespeichert und dient als neue Ausgangsgröße für die Druckerhöhung während des nächsten Gießvorganges.

Die unabhängig vom Füllgrad des Ofens immer gleiche Ausgangssituation vor jedem Guß ermöglicht eine hohe Gießgenauigkeit.

### Bezugszeichenaufstellung

1 Ofen
2 Chargierkammer
3 Metallauslaufkammer
4 Deckel von 2
5 Sonde in 3
S1 unterer Schaltpunkt von 5 (Arbeitsschaltpunkt)
S2 oberer Schaltpunkt von 5 (Sicherheitsschaltpunkt)
6 elektrische Leitung zwischen 5 und 7
7 Elektroniksteuerung
8 elektrische Leitung zwischen 7 und 9
9 elektronischer Rechner
10 Pneumatikleitung zu ¹1
11 Druckregler
12 pneumatische Arbeitsdruckleitung zwischen 11 und 2
13 pneumatische Steuerleitung zur Rückmeldung des Istdruckes in 2
14 Druckmeßumformer
15 Druckmeßumformer
16 pneumatische Meßleitung zwischen 12 und 14
17 pneumatische Meßleitung zwischen 12 und 15
18 eletrische Leitung zwischen 14 und 9
19 eletrische Leitung zwischen 15 und 9
20 elektrische Leitung zwischen 9 und 21
21 Signalumformer
22 Pneumatikleitung zwischen 21 und 10
23 pneumatische Steuerleitung zwischen 21 und 11

## Patentansprüche

1. Niederdruckgießverfahren bei dem der Guß durch Druckerhöhung in der Chargierkammer des Ofens erfolgt, dadurch gekennzeichnet , daß in der Metallauslaufkammer (3) des Ofens (1) die Höhe des Badspiegels von einer Sonde (5) gemessen wird, deren elektrische Signale einem elektronischen Rechner (9) zugeleitet werden, in dem auch der Gießdruckverlauf gespeichert ist, und der bei Absinken des Badspiegels unter einen Sollwert den Gasdruck in der Chargierkammer (2) erhöht, bis die Rückmeldung der Sonde (5) das Erreichen des vorgegebenen Badspiegels anzeigt, wobei der hierfür jeweils erforderliche Druck als Ausgangsdruck im Rechner (9) gespeichert und die programmierte Druckerhöhung für den Guß im Rechner zu diesem Ausgangsdruck addiert wird, während die Einleitung des Gießvorgangs und die Gießdauer von einer mit dem Rechner verbundenen Elektroniksteuerung (7) aus erfolgt.

2. Verfahren nach Anspruch 1, dadurch gekennzeichnet , daß der Rechner (9) so programmiert ist, daß während des Gießvorganges der Gasdruck nach einer vorgegebenen Kurve zunächst gesteigert und danach wieder gesenkt wird.

3. Verfahren nach Anspruch 2, dadurch gekennzeichnet , daß nach dem Gießvorgang der Gasdruck bis unter den für die vorgegebene Höhe des Badspiegels erforderlichen Wert abgesenkt und dann wieder langsam auf den durch die Sonde (5) überwachten angehoben wird, der dann als Ausgangswert für den nächsten Gießvorgang im Rechner gespeichert wird.

4. Verfahren nach Anspruch 1, dadurch gekennzeichnet , daß der Istdruck in der pneumatischen Arbeitsdruckleitung (12) zur Chargierkammer (2) von zwei unabhängigen Druckmeßumformern (14,15) überwacht und als elektrische Signale dem Rechner (9) zugeführt werden, wobei nur das höhere ausgewertet und bei Überschreiten einer vorbestimmten Differenz zwischen beiden Signalen eine Störungsmeldung für den Druckmeßumwandler mit dem niedrigeren Signal ausgelöst wird.

5. Verfahren nach Anspruch 4, dadurch gekennzeichnet , daß im Rechner (9) der programmierte Solldruck laufend mit dem von den Druckmeßumformern (14,15) ermittelten Istdruck verglichen und bei auch nach einer vorgegebenen Zeitverzögerung dem Solldruck nicht folgendem Istdruck oder bei Überschreiten einer vorbestimmten Differenz zwischen beiden Drücken die Anlage drucklos gemacht wird.

6. Verfahren nach Anspruch 1, dadurch gekennzeichnet , daß die Sonde (5) zwei Schaltpunkte (_{S}1,S2) aufweist, von welchen der untere (S1) der Arbeitsschaltpunkt und der obere (S2) ein Sicherheitsschaltpunkt ist, bei dessen alleinigem Ansprechen ein Störsignal ausgelöst und die Anlage drucklos gemacht wird.

7. Vorrichtung zur Durchführung des Verfahrens nach Anspruch 1, mit einem Niederdruckgießofen mit Einrichtungen zur Druckerhöhung in seiner Chargierkammer einschließlich einer in ihr mündenden Druckgasleitung, dadurch gekennzeichnet daß in der Metallauslaufkammer (3) des Ofens (1) eine Sonde (5) angeordnet und elektrisch über eine Elektroniksteuerung (7) mit einem Rechner (9) verbunden ist, der über einen Signalumformer (21) einen Druckregler (11) steuert, der den Gasdruck in der Chargierkammer (2) des Ofens bestimmt.

8. Vorrichtung nach Anspruch 7, dadurch gekennzeichnet , daß die Sonde (5) zwei Schaltpunkte (S1, S2) hat, die unterschiedlich hohen Badspiegeln entsprechen.

9. Vorrichtung nach Anspruch 7, dadurch gekennzeichnet , daß an die Druckgasleitung (12) zwischen dem Druckregler (11) und dem Ofen (1) Druckmeßumformer (14,15) angeschlossen und elektrisch mit dem Rechner (9) zur Eingabe der Istwerte des zugeführten Druckgases verbunden sind.

10. Vorrichtung nach Anspruch 7, dadurch gekennzeichnet , daß der Druckregler (11) mit dem Ofen (1) über eine pneumatische Steuerleitung (13) zur Erfassung des Istdruckes in der Dosierkammer (2) verbunden ist.
